# EUROPÄISCHE PATENTSCHRIFT

(11) **EP 1 935 832 B1**
(45) Veröffentlichungstag und Bekanntmachung des Hinweises auf die Patenterteilung: **09.03.2016**
(21) Anmeldenummer: 07122675.7
(22) Anmeldetag: 07.12.2007
(51) Int. Cl.: B66B 23/14

(54) **Fahreinrichtung mit vereinfachter Stufenführung**
Moving device with simplified tread units
Dispositif de conduite doté d'unités de marche simplifiées

(30) Priorität: 21.12.2006 EP 06126811
(43) Veröffentlichungstag der Anmeldung: 25.06.2008
(73) Patentinhaber: Inventio AG, 6052 Hergiswil (CH)
(72) Erfinder: Matheisl, Michael, 2331, Vösendorf (AT); Novacek, Thomas, 2320, Schwechat (AT)

(56) Entgegenhaltungen:
- DE-A1- 2 516 151
- DE-U1- 20 018 893
- GB-A- 2 173 757
- US-A- 4 927 006

## Beschreibung

Die Erfindung betrifft eine Fahreinrichtung nach dem Oberbegriff des Anspruchs 1, die mehrere Tritteinheiten, wie Fahrtreppenstufen oder Fahrsteigpaletten, aufweist.

Weitere Details eines kettenbasierten Antriebssystems für eine solche Fahreinrichtung sind der parallelen Patentanmeldung über eine Kufen-Kette der gleichen Anmelderin zu entnehmen, die am gleichen Tag angemeldet wurde wie die vorliegende Anmeldung. Gewisse Aspekte dieser parallelen Anmeldung können auch im Zusammenhang mit der vorliegenden Anmeldung zur Anwendung kommen.

Fahreinrichtungen im Sinne der Erfindung, die auch als Fördereinrichtungen bezeichnet werden können, sind Fahrtreppen und Fahrsteige mit einer Vielzahl von Tritteinheiten bzw. Stufen oder Fahrsteigpaletten, die zu einem Endlosförderer bzw. einer Kette verbunden sind. Die Benutzer der Fahreinrichtungen stehen auf Trittflächen der Tritteinheiten oder sie gehen auf den Fahrsteigpaletten in gleicher Bewegungsrichtung wie die Fahreinrichtungen selbst.

Bei Fahrtreppen bilden die Fahrtreppenstufen die Tritteinheiten, im Weiteren als Stufen bezeichnet, und bei Fahrsteigen bilden die Fahrsteigpaletten Tritteinheiten, im Weiteren als Paletten bezeichnet. Fahrtreppen überwinden mit relativ grossem Neigungswinkel grössere Höhenunterschiede, vorzugsweise ganze Stockwerke und mehr. Fahrsteige hingegen verlaufen horizontal, oder leicht schräg, aber im Allgemeinen mit geringerem Neigungswinkel als Fahrtreppen.

Typischerweise umfassen solche Fahreinrichtungen Stufenbänder oder Palettenbänder bzw. Beförderungsstränge, die typischerweise als Stufen- oder Palettenketten ausgebildet sind. Im Folgenden ist der Einfachheit halber lediglich von Beförderungsketten die Rede. Diese Beförderungsstränge werden angetrieben, um die Stufen oder Paletten in Förderrichtung zu bewegen und endlos zu fördern und sie sind gemäss Stand der Technik in gleichmässigen Abständen mit Laufrollen versehen. Diese Laufrollen rollen entlang von definierten, dedizierten Laufschienen. Im Bereich der Enden der Fahreinrichtungen laufen die Beförderungsstränge mit den Laufrollen um Umlenkräder (z.B. Kettenräder) bzw. Umlenkungen herum und vollziehen so einen Richtungswechsel. Eine Lösung, bei der statt einem Teil der an den Beförderungssträngen befestigten Laufrollen Gleitelemente verwendet werden, ist der eingangs genannten Parallelanmeldung zu entnehmen.

Eine beispielhafte Fahreinrichtung ist aus dem Patent EP 1 236 672 B1 bekannt. In diesem Patent geht es primär darum den Abstand zwischen einer Balustrade und einer Stufe oder Palette möglichst gering zu halten, um das Verletzungsrisiko zu reduzieren. Beiläufig bzw. flüchtig ist in diesem Patent von Gleit- oder Rollelementen die Rede. Die Gleit- oder Rollelemente sind unmittelbar an einer Stufenkette befestigt, die als Beförderungsstrang dient, wie oben beschrieben. Die Stufenkette mit Gleit- oder Rollelementen dient somit zum Antreiben der Stufen. In den Figuren dieses Patents sind durchwegs Rollelemente dargestellt, die rotationssymmetrisch in Bezug auf eine Rotationsachse sind und welche um die Rotationsachse entlang der Führungsschienen bzw. Laufschienen abrollen.

Es wird als Nachteil bisheriger Fahreinrichtungen empfunden, dass zusätzlich zu den Stufenketten samt Laufrollen an jeder Stufe zwei weitere Förder- bzw. Stufenrollen erforderlich sind, die entlang separater Laufschienen rollen. Ein solcher Ansatz ist aufwendig, da die Laufrollen an den Stufen teuer, arbeitsaufwendig und kostspielig sind. Das liegt insbesondere daran, dass entsprechende Kugel- oder Wälzlager erforderlich sind, um die Laufrollen an den Stufen befestigen zu können.

Anderseits sind aber die an den Stufen bzw. Paletten befestigten Laufrollen wesentliche Bauteile der Fahreinrichtung, da sie einen unmittelbaren Einfluss auf die Laufruhe haben. Ausserdem tragen diese Laufrollen nicht unwesentlich zum ruhigen, gleichförmigen, d.h. ruckfreien Lauf der Fahreinrichtung bei.

Besonders für eine kostengünstigere Erstausrüstung von Fahreinrichtungen besteht der Wunsch die einzelnen Komponenten durch günstigere bzw. einfachere Teile zu ersetzen, ohne dabei jedoch die Laufruhe und die Fahreigenschaften zu beeinträchtigen.

Aufgabe der Erfindung ist es daher,
- eine kostengünstigere Fahreinrichtung der eingangs genannten Art zu schaffen, die aber trotzdem einen ruhigen, ruckfreien Lauf ermöglicht, nicht störungsanfällig ist und eine hohe Lebensdauer hat.

Diese Aufgabe wird erfindungsgemäss gelöst für die Merkmale des Anspruchs 1.

Bevorzugte Weiterbildungen der erfindungsgemässen Fahreinrichtung sind durch die vom Anspruch 1 abhängigen Ansprüche definiert.

Die Erfindung wird im Folgenden an Hand von Beispielen und mit Bezug auf die Zeichnungen ausführlich beschrieben. Es zeigen:
- Fig. 1: eine Fahreinrichtung in Form einer Fahrtreppe, in einer seitlichen Ansicht, teilweise geschnitten;
- Fig. 2A: einen Bereich A der Fahreinrichtung nach Fig. 1 in einer vergrösserten Ansicht;
- Fig. 2B: eine vergrösserte Detailansicht X der Fahreinrichtung nach Fig. 2A;
- Fig. 3A: einen Bereich B der Fahreinrichtung nach Fig. 1 in einer vergrösserten Ansicht;
- Fig. 3B: eine vergrösserte Detailansicht Y der Fahreinrichtung nach Fig. 3A;
- Fig. 4A: ein Gleitelement in einer seitlichen Ansicht (Aufriss);
- Fig. 4B: einen Schnitt durch das Gleitelement von Fig. 4A längs der Linie Z-Z der Fig. 4A;
- Fig. 4C: eine schematische Darstellung zur geometrischen Festlegung des Winkels W.

Die in Fig. 1 dargestellte Fahreinrichtung 1 ist eine Fahrtreppe, die eine untere Ebene E1 mit einer oberen Ebene E2 verbindet. Die Fahreinrichtung 1 weist seitliche Balustraden 4 und als sichtbare, bewegte Teile Stufen 2 eines Endlosförderers auf. Als Beförderungsstränge kommen typischerweise zwei parallel zueinander verlaufende Stufenketten oder Förderketten mit Laufrollen zum Einsatz um die Stufen 2 in Bewegung zu versetzen. Gemäss der eingangs erwähnten Parallelanmeldung können aber auch Stufenketten mit Laufrollen und/oder Gleitelementen eingesetzt werden.

Ausserdem ist ein Endloshandlauf 10 vorgesehen. Der Handlauf 10 bewegt sich solidarisch bzw. gleichzeitig mit den Beförderungssträngen und den Stufen 2. Mit dem Bezugszeichen 7 ist das Trag- oder Fachwerk und mit dem Bezugszeichen 3 das seitliche Sockelblech der Fahreinrichtung 1 bezechnet.

Der Endlosförderer der Fahreinrichtung 1 umfasst im Wesentlichen eine Vielzahl von Tritteinheiten (Stufen 2) sowie die beiden seitlich angeordneten Beförderungsstränge, respekt-ve Stufenketten bzw. Förderketten, zwischen denen die Stufen 2 angeordnet und mit denen die Stufen 2 mechanisch verbunden sind. Weiterhin umfasst der Endlosförderer zum Beispiel einen nicht dargestellten Antrieb sowie eine obere Umlenkung 12 und eine untere Umlenkung 13, die sich im oberen bzw. unteren Endbereich der Fahreinrichtung 1 befinden. Die Stufen 2 weisen Trittflächen bzw. Standflächen 9 auf.

Wie in Fig. 1 angedeutet, laufen die Stufen 2 von der unteren Umlenkung 13, die sich im Bereich der unteren Ebene E1 befindet, schräg nach oben zu der dortigen oberen Umlenkung 12, die sich im Bereich der oberen Ebene E2 befindet. Dieser Bereich, der von der unteren Umlenkung 13 zur oberen Umlenkung 12 führt, wird im Folgenden auch als Beförderungsbereich oder Vorlaufbereich 14 der Fahreinrichtung 1 bezeichnet, da in diesem Bereich die Trittflächen 9 der Stufen 2 nach oben bzw. horizontal bzw. waagerecht weisen und somit Personen aufnehmen und befördern können. Die Rückführung der Stufen 2 von der oberen Umlenkung 12 zur unteren Umlenkung 13 erfolgt in einem Rückführungsbereich, der hier auch als Rücklaufbereich 11 bezeichnet wird. Dieser Rücklaufbereich 11 befindet sich unterhalb des erwähnten Vorlaufbereiches. Während der Rückführung, das heisst im Rücklaufbereich 11, weisen bzw. zeigen die Trittflächen 9 der Stufen 2 nach unten.

Gemäss einer ersten Ausführungsform der Erfindung, die in den Figuren 2A bis 4C näher gezeigt ist, kommen nun erstmals Stufen 2 zum Einsatz, die anstatt der üblichen direkt an den Stufen 2 befestigten Laufrollen sogenannte Gleitelemente 6 aufweisen. Diese Gleitelemente 6 werden folgend auch als Stufenkufen bezeichnet. Die Gleitelemente 6 sind gemäss Erfindung mit den jeweiligen Stufen 2 mechanisch verbunden und so ausgeführt, dass sie im Vorlaufbereich 14 entlang einer ersten Führungsschiene 5.1 gleiten, wenn sich der Endlosförderer der Fahreinrichtung 1 in Bewegung befindet, wie anhand der Figuren 2A und 2B näher erläutert wird. Die ersten Führungsschienen 5.1 werden im vorliegenden Zusammenhang auch als Vorlaufschienen bzw.Vorlaufführungsschienen bezeichnet, um deren Funktion hervorzuheben. Der Verlauf, respektive die Lage der Stufenkette mit den daran befindlichen Laufrollen ist in den Figuren 2A und 2B durch die Linie 8 angedeutet.

Im Rücklaufbereich 11 gleiten die Gleitelemente 6 entlang einer zweiten Führungsschiene 5.2 (auch als Rücklaufführungsschiene bezeichnet), wie anhand der Figuren 3A und 3B näher erläutert wird. Auch hier ist der Rücklauf, respektive die Lage der Stufenkette, mit den daran befindlichen Laufrollen, in den Figuren durch die Linie 8 angedeutet.

Damit die Gleitelemente 6 als gleichwertiger Ersatz für bis dahin verwendeten Laufrollen bzw. Schlepprollen, Rollen oder Walzen mit Kugel- oder Wälzlager geeignet sind, weist jedes Gleitelement 6 für das Gleiten entlang der Vorlaufführungsschiene 5.1 eine sogenannte Vorlaufgleitfläche bzw. -segment 6.2 auf. Für das Gleiten entlang der Rücklaufführungsschiene 5.2 ist eine separate, d.h. räumlich getrennte, zweite Rücklaufgleitfläche bzw. -abschnitt 6.4 vorgesehen, wie anhand der Figuren 4A und 4B näher erläutert wird. In Fig. 4A ist eine Draufsicht bzw. Frontansicht eines Gleitelementes 6 gezeigt. Um die Position bzw. Orientierung der einzelnen Elemente besser beschreiben zu können, wird im Folgenden auf die Stellung des Stundenuhrzeigers eine Uhr Bezug genommen, der sich um die Mittelachse 6.5 des Gleitelementes 6 dreht. Die Vorlaufgleitfläche 6.2 des Gleitelements 6 hat eine Gleitfläche 6.7, die tangential zur 5 Uhr Zeigerstellung verläuft. Die End- oder Auslaufflächen dieser Gleitfläche sind leicht abgewinkelt oder bombiert oder gerundet. Dadurch ergibt sich eine kufenartige Ausführung der Vorlaufgleitfläche 6.2, die ein problemloses Ein- und Auslaufen des Gleitelements 6 in die Vorlaufführungsschiene 5.1 ermöglicht. Ausserdem verhindert die kufenartige Ausführung ein Verkeilen oder Festklemmen des Gleitelementes an der Vorlaufführungsschiene 5.1.

Ungefähr in der 12 Uhr Zeigerstellung befindet sich die Rücklaufgleitfläche 6.4. Die Gleitfläche 6.8 der Rücklaufgleitfläche 6.4 verläuft im Wesentlichen tangential zu einem Stundenzeiger, der sich in der 12 Uhr Stellung befindet. Die End- oder Auslaufzonen dieser Gleitfläche sind auch leicht abgewinkelt bzw. bombiert oder gerundet. Dadurch ergibt sich eine kufenartige Ausführung der Rücklaufgleitfläche 6.4, die ein problemloses Ein- und Auslaufen des Gleitelementes 6 in bzw. auf die Rücklaufführungsschiene 5.2 ermöglicht. Ausserdem verhindert die kufenartige Ausführung ein Verkeilen oder Festhaken des Gleitelementes an der Rücklaufführungsschiene 5.2.

Es sei hier angemerkt, dass der Winkel W zwischen der Vorlaufgleitfläche 6.2 und der Rücklaufgleitfläche 6.4 abhängig von der Konstellation der Fahreinrichtung 1 ist. Bei einem Fahrsteig der horizontal verläuft, liegen sich die Tangentialflächen der Vorlaufgleitflächen 6.2 und der Rücklaufgleitflächen 6.4 vorzugsweise genau gegenüber (die beiden Tangentialflächen sind gegenläufig parallel, d.h. der Winkel W zwischen beiden beträgt annähernd 180 Grad). In Fig. 4A ist eine Variante zur Verwendung in einer Fahrtreppe, die einen Höhenunterschied zwischen zwei Etagen E1 und E2 überwindet, gezeigt. Die Tangentialflächen 6.7 und 6.8 der Gleitflächen 6.2 und 6.4 sind leicht gegeneinander geneigt. D.h., der Winkel W ist kleiner als 180 Grad. Im gezeigten Bespiel beträgt der Winkel W ca. 145 Grad, wie in Fig. 4C schematisch angedeutet, wo die Senkrechte zu den Gleitflächen 6.8 und 6.7 dargestellt werden, die durch die Mittelachse 6.5 verlaufen.

Vorzugsweise liegt der Winkel W zwischen 180 und 120 Grad.

Um der Tatsache Rechnung zu tragen, dass beim Gleiten der Gleitelemente 6 entlang der Vorlaufführungsschiene 5.1 grössere Kräfte auftreten als beim Gleiten entlang der Rücklaufgleitfläche 6.4, sind die Vorlaufgleitflächen 6.2 vorzugsweise grösser oder stabiler ausgeführt als die Rücklaufgleitflächen 6.4, wie in Fig. 4A zu erkennen ist. Die grösseren Kräfte ergeben sich daher, dass beim Betreten einer Stufe 2 die Gewichtskräfte über die Vorlaufgleitflächen 6.2 der Gleitelemente 6 in die Vorlaufführungsschienen 5.1 eingeleitet werden müssen. Beim Rücklauf der Stufen 2 gleiten diese mit den Gleitelementen 6 an der Rücklaufführungsschiene 5.2. In diesem Fall müssen die Gleitelemente 6, respektive die Rücklaufgleitflächen 6.4 hauptsächlich nur das Gewicht der Stufe 2 tragen, die aus leichtem Metal besteht.

Um ein Gleitelement 6 seitlich an einer Stufe 2 befestigen zu können, weist das Gleitelement 6 eine Einsatzbuchse 6.3 oder Steckbuchse oder Gleitlagerbuchse auf, die koaxial zur Mittelachse 6.5 des Gleitelements 6 angeordnet ist. Vorzugsweise ist das Gleitelement 6 so ausgestaltet, dass es in der gleichen Art und Weise an den Stufen 2 befestigt werden kann wie die bisher verwendeten Laufrollen bzw. Schlepprollen. Dies kann zum Beispiel durch entsprechende Dimensionierung der Einsatzbuchse 6.3 oder Steckbuchse oder Gleitlagerbuchse erreicht werden, da man in diesem Fall das Gleitelement einfach auf die ursprünglich für eine Laufrolle vorgesehene Achse stecken kann. Damit wird es möglich bei existierenden Fahreinrichtungen 1 die Laufrollen durch Gleitelemente 6 zu ersetzen.

Das Gleitelement 6 kann einen Grundkörper oder ein Trägerelement 6.1 aufweisen, der die einzelnen Elemente 6.2, 6.3, 6.4 miteinander verbindet und/oder trägt. In den Figuren 4A und 4B ist eine Ausführungsform gezeigt, bei welcher das Trägerelement 6.1 samt den anderen Elementen 6.2 und 6.4 aus Kunststoff, zum Beispiel Spritzguss-Kunststoff, oder aus einem gefrästen oder gegossenen Teil bzw. Teilen bestehen. Vorzugsweise kommt ein einstückiges Gleitelement 6 zum Einsatz, das durchgehend aus ein und demselben Material hergestellt ist. Gegebenenfalls kann aber die Vorlaufgleitfläche 6.2 und/oder die Rücklaufgleitfläche 6.4 ein anderes Material aufweisen oder mit einem anderen Material beschichtet sein, wie später beschrieben wird.

Um das Gleitelement 6 möglichst kostengünstig und leicht zu machen, können Ausnehmungen 6.6, Aussparungen oder Durchbrüche vorgesehen sein.

In Fig. 4B, die einen Schnitt entlang der gewinkelten Linie Z-Z zeigt, ist zu erkennen, dass der Körper bzw. Grundkörper 6.1 dünne Stege oder dergleichen aufweisen kann, die sich von der Mittelachse 6.5 aus betrachtet mindestens teilweise wie die Speichen eines Rades in radialer Richtung erstrecken und die Vorlaufgleitfläche 6.2 und die Rücklaufgleitfläche 6.4 stützen oder tragen oder umrahmen.

Vorzugsweise ist die Vorlaufgleitfläche 6.2 und/oder die Rücklaufgleitfläche 6.4 mit einem Material bzw. Gleitmaterial beschichtet, oder umfassen ein Material, das einen niedrigen Reibungskoeffizienten aufweist. Besonders geeignet ist eine Gleitfläche 6.2 oder 6.4 mit einer PTFE-Bandage (PTFE: Polytetrafluorethylen) oder mit einer Polyurethan-Bandage. Es kann auch eine Aramidbeschichtung bzw. Aramidfasern verwendet werden. Diese Bandagenzonen sind vorzugsweise hydrolysefest oder werden hydrolysestabilisiert ausgeführt.

PTFE eignet sich besonders wegen des bei geeigneten Materialkombinationen niedrigen Reibungskoeffizienten und der Robustheit dieses Materials. Da PTFE besonders gut auf PTFE gleitet, kommen in einer bevorzugten Ausführungsform Führungsschienen 5.1 und/oder 5.2 zum Einsatz, die auch mit PTFE oder PTFE-artigen modifizierten Kunststoffen versehen sind. Außerdem ist die Haftreibung von PTFE bei geeigneten Werkstoffkombinationen genau gleich wie die Gleitreibung, so dass der Übergang vom Stillstand zur Bewegung ohne Rucken stattfindet, was für Anwendungen im Bereich der Fahreinrichtung(en) besonders von Vorteil ist.

Da die Hauptkräfte, wie vorher bzw. vorhin beschrieben, zwischen Vorlaufführungsschiene 5.1 und den Vorlaufgleitflächen 6.2 auftreten, sind bei einer bevorzugten Ausführungsform mindestens die Vorlaufgleitflächen 6.2 und/oder Vorlaufführungsschienen 5.1 mit geeignetem Material beschichtet oder umfassen ein geeignetes Material.

In einer gegenwärtig anderen bevorzugten Ausführungsform der Erfindung sind die Gleitelemente 6 so ausgeführt und an den Stufen 2 befestigt, dass sie eine leichte Schwenk- oder Rotationsbewegung um die Mittelachse 6.5 zulassen. Dadurch kann ein noch ruhigerer Lauf erzielt werden.

In einer anderen Variante können die Gleitelemente 6 einfach auf die Stufen 2 seitlich aufgesteckt und dort eingerastet werden.

Mit der vorliegenden Erfindung lässt sich eine komplett neue Fahrsteiggeneration oder Fahrtreppengeneration realisieren, die ganz oder wenigstens teilweise ohne Laufrollen auskommt. Die neue Fähreinrichtung ist günstiger bzw. kostenvorteilhafter, da anstatt der Laufrollen Gleitelemente 6 zum Einsatz kommen. Dies hat den Vorteil, dass man teure und arbeitsaufwendige Kugellager einspart, die in den Laufrollen der Stufen 2 enthalten sind und benötigt werden, bzw. obligat sind.

Wie beschrieben, lässt sich die Erfindung auf Fahrtreppen und Fahrsteige gleichermassen bzw. äquivalent anwenden.

## Patentansprüche

1. Fahreinrichtung (1) mit
- mehreren Stufen (2) oder Paletten,
- Vorlaufführungsschienen (5.1), die in einem Vorlaufbereich (14) der Fahreinrichtung (1) angeordnet sind,
- Rücklaufführungsschienen (5.2), die in einem Rücklaufbereich (11) der Fahreinrichtung (1) angeordnet sind
**dadurch gekennzeichnet, dass**
- jede Stufe (2) oder Palette an der Stufe (2) oder Palette befestigte Gleitelemente (6) aufweist, die eine Vorlaufgleitfläche (6.2) und eine Rücklaufgleitfläche (6.4) umfassen,
wobei die Stufen (2) oder Paletten in Förderrichtung bewegbar sind wenn die Fahreinrichtung (1) in Betrieb ist und im Vorlaufbereich (14) jede Stufe (2) oder Palette abgestützt durch die Gleitelemente (5) mit den Vorlaufgleitflächen (6.2) entlang der Vorlaufschienen bzw. Vorlaufführungsschienen (5.1) gleitet.

2. Fahreinrichtung (1) nach Anspruch 1, **dadurch gekennzeichnet, dass** im Rücklaufbereich (11) jede Stufe (2) oder Palette durch die Gleitelemente (6) mit den Rücklaufgleitflächen (6.4) an den Rücklaufschienen bzw. Rücklaufführungsschienen (5.2) gleitet.

3. Fahreinrichtung (1)' nach Anspruch 1 oder 2, **dadurch gekennzeichnet, dass** jede der Stufen (2) oder Paletten im Vorlaufbereich (14) mittels zwei Gleitelemente (6) an den Vorlaufführungsschienen (5.1) an zwei Stellen abgestützt ist und/oder sich zusätzlich gegen eine nachfolgende oder vorauslaufende Stufe (2) abstützt.

4. Fahreinrichtung (1) nach einem der Ansprüche 1 bis 3, **dadurch gekennzeichnet, dass** pro Stufe (2) oder Palette zwei Gleitelemente (6) zur Abstützung vorgesehen sind, welche eine Vorlaufgleitfläche (6.2) und eine separate Rücklaufgleitfläche (6.4) umfassen.

5. Fahreinrichtung (1) nach einem der Ansprüche 1 bis 4, **dadurch gekennzeichnet, dass** die Vorlaufgleitfläche (6.2) und die Rücklaufgleitfläche (6.4) jeweils kufenartig ausgeführt sind.

6. Fahreinrichtung (1) nach einem der Ansprüche 1 bis 5, **dadurch gekennzeichnet, dass** die Vorlaufgleitfläche (6.2) und/oder die Rücklaufgleitfläche (6.4) ein Material aufweisen oder mit einem Material beschichtet sind, das im Zusammenwirken mit der Vorlaufführungsschiene (5.1) oder Rücklaufführungsschiene (5.2) einen geringen Reibungskoeffizienten ergibt.

7. Fahreinrichtung (1) nach Anspruch 6, **dadurch gekennzeichnet, dass** als. Gleitmaterial Polytetrafluorethylen bzw. Teflon verwendet wird.

8. Fahreinrichtung (1) nach einem der Ansprüche 1 bis 7, **dadurch gekennzeichnet, dass** jedes der Gleitelemente (6) eine Einsatzbuchse (6.3) aufweist, mit der das Gleitelement (6) mechanisch unmittelbar und/oder geradewegs und/oder direkt mit der Stufe (2) oder Palette verbunden ist.

9. Fahreinrichtung (1) nach einem der Ansprüche 1 bis 8, **dadurch gekennzeichnet, dass** die Vorlaufführungsschiene (5.1) und/oder die Rücklaufführungsschiene (5.2) ein Material aufweisen oder mit einem Material beschichtet sind, das im Zusammenwirken mit den Gleitelementen (6) einen geringen Reibungskoeffizienten ergibt, wobei vorzugsweise thermoplastische oder elastomerische Werkstoffe, Polytetrafluorethylen, Polyurethan, Polyamid, Aramid oder Butyl-Kautschuk eingesetzt werden.

10. Fahreinrichtung (1) nach einem der Ansprüche 1 bis 9, **dadurch gekennzeichnet, dass** die Fahreinrichtung (1) zwei im Wesentlichen parallel verlaufende Beförderungsstränge, vorzugsweise in Form zweier Ketten umfasst und die Stufen (2) oder Paletten hintereinander zwischen den Beförderungssträngen angeordnet und mit diesen mechanisch verbunden sind.

## Claims

1. Transportation device (1) with
- several steps (2) or pallets,
- advance guiderails (5.1), which are arranged in an advance area (14) of the transportation device (1),
- return guiderails (5.2), which are arranged in a return area (11) of the transportation device (1),
**characterized in that**
- each step (2) or pallet has fastened to the step (2) or pallet sliding elements (6), which contain an advance sliding surface (6.2) and a return sliding surface (6.4),
the steps (2) or pallets being movable in the direction of transportation when the transportation device (1) is in operation, and, in the advance area (14), supported by the sliding elements (6), each step (2) or pallet slides with the advance sliding surfaces (6.2) along the advance tracks or advance guiderails (5.1).

2. Transportation device (1) according to Claim 1, **characterized in that** in the return area (11), through the sliding elements (6) with the return sliding surfaces (6.4), each step (2) or pallet slides on the return rails or return guiderails (5.2).

3. Transportation device (1) according to Claim 1 or 2, **characterized in that,** in the advance area (14), by means of two sliding elements (6), each of the steps (2) or pallets is supported at two points on the advance guiderails (5.1) and/or additionally against a following or preceding step (2).

4. Transportation device (1) according to one of claims 1 to 3, **characterized in that,** per step (2) or pallet, provided for support are two sliding elements (6), which contain an advance sliding surface (6.2) and a separate return sliding surface (6.4).

5. Transportation device (1) according to one of claims 1 to 4, **characterized in that** the advance sliding surface (6.2) and the reverse sliding surface (6.4) respectively are executed in the form of runners.

6. Transportation device (1) according to one of claims 1 to 5, **characterized in that** the advance sliding surface (6.2) and/or the return sliding surface (6.4) have a material, or are coated with a material, which, in conjunction with the advance guiderail (5.1) or the return guiderail (5.2), results in a low coefficient of friction.

7. Transportation device (1) according to Claim 6, **characterized in that** polytetrafluorethylene or Teflon is used as sliding material.

8. Transportation device (1) according to one of claims 1 to 7, **characterized in that** each of the sliding elements (6) has an inset bushing (6.3) with which the sliding element (6) is immediately and/or contiguously and/or directly mechanically connected to the step (2) or pallet.

9. Transportation device (1) according to one of claims 1 to 8, **characterized in that** the advance sliding surface (5.1) and/or the return sliding surface (5.2) have a material, or are coated with a material, which, in conjunction with the sliding elements (6), results in a low coefficient of friction, use being made preferably of thermoplastic or elastomeric materials, polytetrafluorethylene, polyurethane, polyamide, aramid, or butyl rubber.

10. Transportation device (1) according to one of claims 1 to 9, **characterized in that** the transportation device (1) comprises two essentially parallel-running transportation bands, preferably in the form of two chains, and **in that** the steps (2), or pallets, are arranged in succession between, and mechanically connected to, the transportation bands.

## Revendications

1. Dispositif de déplacement (1) avec
- plusieurs marches (2) ou palettes,
- des glissières d'avance (5.1) qui sont disposées dans une zone d'avance (14) du dispositif de déplacement (1), et
- des glissières de retour (5.2) qui sont disposées dans une zone de retour (11) du dispositif de déplacement (1),
**caractérisé en ce que**
- chaque marche (2) ou palette comporte des éléments de glissement (6), fixés à la marche (2) ou à la palette, qui comprennent une surface de glissement d'avance (6.2) et une surface de glissement de retour (6.4),
étant précisé que les marches (2) ou palettes sont aptes à être déplacées dans le sens de transport quand le dispositif de déplacement (1) est en service, et que dans la zone d'avance (14), chaque marche (2) ou palette glisse le long des rails ou glissières d'avance (5.1) en étant supportée par les éléments de glissement (6) avec les surfaces de glissement d'avance (6.2).

2. Dispositif de déplacement (1) selon la revendication 1, **caractérisé en ce que** dans la zone de retour (11), chaque marche (2) ou palette glisse grâce aux éléments de glissement (6) avec les surfaces de glissement de retour (6.4) contre les rails ou glissières de retour (5.2).

3. Dispositif de déplacement (1) selon la revendication 1 ou 2, **caractérisé en ce que** chacune des marches (2) ou palettes dans la zone d'avance (14) est en appui à deux endroits grâce à deux éléments de glissement (6) contre les glissières d'avance (5.1), et/ou s'appuie en supplément contre une marche (2) suivante ou précédente.

4. Dispositif de déplacement (1) selon l'une des revendications 1 à 3, **caractérisé en ce qu'**il est prévu pour chaque marche (2) ou palette deux éléments de glissement (6) pour l'appui, qui comprennent une surface de glissement d'avance (6.2) et une surface de glissement de retour (6.4) séparée.

5. Dispositif de déplacement (1) selon l'une des revendications 1 à 4, **caractérisé en ce que** la surface de glissement d'avance (6.2) et la surface de glissement de retour (6.4) sont conçues à la manière de patins.

6. Dispositif de déplacement (1) selon l'une des revendications 1 à 5, **caractérisé en ce que** la surface de glissement d'avance (6.2) et la surface de glissement de retour (6.4) comportent un matériau ou sont revêtues d'un matériau qui, en coopérant avec la glissière d'avance (5.1) ou avec la glissière de retour (5.2), donne un coefficient de frottement faible

7. Dispositif de déplacement (1) selon la revendication 6, **caractérisé en ce que** le matériau de glissement utilisé est du polytétrafluoréthylène ou Téflon.

8. Dispositif de déplacement (1) selon l'une des revendications 1 à 7, **caractérisé en ce que** chacun des éléments de glissement (6) comporte un manchon de montage (6.3) avec lequel l'élément de glissement (6) est relié mécaniquement sans intermédiaire et/ou directement à la marche (2) ou palette.

9. Dispositif de déplacement (1) selon l'une des revendications 1 à 8, **caractérisé en ce que** la glissière d'avance (5.1) et/ou la glissière de retour (5.2) comportent un matériau ou sont revêtues d'un matériau qui, en coopérant avec les éléments de glissement (6), donne un coefficient de frottement faible, étant précisé qu'on utilise de préférence des matières thermoplastiques ou élastomères, du polytétrafluoréthylène, du polyuréthanne, du polyamide, de l'aramide ou du caoutchouc butyle.

10. Dispositif de déplacement (1) selon l'une des revendications 1 à 9, **caractérisé en ce que** le dispositif de déplacement (1) comprend deux tronçons de transport globalement parallèles, de préférence sous la forme de deux chaînes, et les marches (2) ou les palettes sont disposées les unes derrière les autres entre les tronçons de transport et sont reliées mécaniquement à celles-ci.
